# EUROPÄISCHE PATENTSCHRIFT

(11) **EP 2 168 113 B1**
(45) Veröffentlichungstag und Bekanntmachung des Hinweises auf die Patenterteilung: **08.12.2010**
(21) Anmeldenummer: 08773902.5
(22) Anmeldetag: 08.07.2008
(51) Int. Cl.: G09F 3/02, G09F 3/10

(54) **SICHERHEITSETIKETT**
SAFETY LABEL
ETIQUETTES DE SÉCURITÉ

(30) Priorität: 11.07.2007 DE 102007032619
(43) Veröffentlichungstag der Anmeldung: 31.03.2010
(73) Patentinhaber: Hagmaier, Werner, 72625 Münsingen (DE)
(72) Erfinder: Hagmaier, Werner, 72625 Münsingen (DE)
(74) Vertreter: Maser, Jochen
(86) Internationale Anmeldenummer: PCT/EP2008/005532
(87) Internationale Veröffentlichungsnummer: WO 2009/007084

(56) Entgegenhaltungen:
- WO-A-97/40484
- WO-A-03/061960
- DE-B3-102006 010 382
- US-A- 5 192 611

## Beschreibung

Die Erfindung betrifft ein Sicherheitsetikett gemäß dem Oberbegriff des Anspruchs 1.

Aus der WO 03/061960 A1 geht ein Etikett zur Visualisierung von magnetischen Einflüssen beziehungsweise Kräften hervor. Dieses Etikett umfasst einen Schichtaufbau mit einer ersten Substratschicht, die auf einer Schicht von magnetsensitiven Mikrokapseln aufgebracht ist. Die zuletzt genannte Schicht ist mit einer opaken Grundschicht versehen, die durch eine Klebeschicht auf einem Gegenstand befestigt werden kann. Die magnetempfindlichen Mikrokapseln umfassen eine Mischung aus magnetischen Partikeln in einer Suspensionsschicht. Solche magnetischen Partikel sind aus Metall ausgebildet und weisen eine erste und zweite Oberfläche mit unterschiedlich optischer Oberfläche auf. Beim Einwirken eines Magnetfeldes auf diese Schicht werden die magnetischen Partikel durch Rotation ausgerichtet.

Aus der US-PS 5,079,058 geht ein laminierter Schichtaufbau hervor, bei dem eine Fluidschicht durch einen Prozess präpariert wird, der auf einer Seite der Schicht ein pulverförmiges Magnetmaterial zur Bildung eines Fluidfilmes aufweist und in Abhängigkeit der Magnetkraft arbeitet. Dabei soll beim Einwirken der Magnetkraft ein Muster durch die Magnetelemente in dem Fluidfilm, beispielsweise aus Kunststoff und einem Lösemittel, erzeugt werden.

Solche Vorrichtungen weisen den Nachteil auf, dass diese in der Herstellung aufwändig sind. Darüber hinaus ist eine eindeutige Darstellung einer auf das Sicherheitsetikett einwirkenden Magnetkraft nicht möglich.

Aus der DE 10 2006 010 382 B3 ist ein Sicherheitsetikett zur Visualisierung von darauf einwirkenden magnetischen Einfluss bekannt. Ein solches Sicherheitsetikett weist eine Trägerschicht sowie eine darauf angebrachte semipermeable Schicht auf, wobei die semipermeable Schicht durch eine Schutzschicht abgedeckt ist. Zwischen der Trägerschicht und der semipermeablen Schicht kann eine leicht haftende Klebemittelschicht aufgebracht sein, auf welche die Metallteilchen aufgebracht sind. Die semipermeable Schicht weist Klappen auf, die bei einem Einwirken einer magnetischen Kraft auf das Sicherheitsetikett in Richtung der Schutzschicht öffnen, so dass einzelne magnetisch ansprechende Metallteilchen durch die semipermeable Schicht hindurchwandern können. Nach dem Einwirken der Magnetkraft schließen sich die Klappen selbständig und in einer Indikatorzone zwischen der semipermeablen Schicht und der transparenten Schutzschicht sammeln sich die Metallteilchen an. Solche Sicherheitsetiketten sind gegenüber den Vorrichtungen im Stand der Technik einfacher herzustellen. Die Anforderungen an solche Sicherheitsetiketten, auch hinsichtlich derer eindeutigen Darstellung über die einwirkende Magnetkraft, steigt jedoch ständig an.

Der Erfindung liegt deshalb die Aufgabe zugrunde, ein Sicherheitsetikett zu schaffen, welches einen einfachen Aufbau umfasst und eine Aussage über die Einwirkdauer einer magnetischen Krafteinwirkung auf das Sicherheitsetikett ermöglicht.

Diese Aufgabe wird erfindungsgemäß durch die Merkmale des Anspruchs 1 und des Anspruchs 13 gelöst. Weitere vorteilhafte Ausgestaltungen und Weiterbildungen sind in den jeweiligen abhängigen Ansprüchen angegeben.

Durch die erfindungsgemäße Ausgestaltung eines Sicherheitsetiketts zur Visualisierung von darauf einwirkenden magnetischen Einflüssen mit einer auf der Trägerschicht zumindest bereichsweise aufgebrachten gelförmigen Funktionsschicht, in der Metallteilchen eingebracht sind und mit einer gelartigen Abdeckschicht, welche die Funktionsschicht überdeckt, wobei die unter magnetischem Einfluss stehenden magnetisch ansprechenden Metallteilchen von der Funktionsschicht in die Abdeckschicht wandern, wird ermöglicht, dass bei einer Magnetkrafteinwirkung über eine kürzere oder über eine längere Zeitdauer ein Auswanderungsprozess der Metallteilchen aus der Funktionsschicht und ein Einwandern in die Abdeckschicht erfolgt und somit die eingewanderten Metallteilchen in der gelartigen Abdeckschicht sichtbar sind. Darüber hinaus wird durch diese erfindungsgemäße Ausführungsform ermöglicht, dass bei einer länger einwirkenden Zeitdauer einer Magnetkraft ein verstärktes Einlagern von Metallteilchen in der Abdeckschicht erfolgt, so dass durch die vermehrte Einlagerung der Metallteilchen in der Abdeckschicht eine optische Änderung, wie beispielsweise eine nach und nach gleichmäßige Einfärbung oder Eintrübung, bewirkt wird, wobei durch das Maß der Einfärbung oder Eintrübung auf die zeitliche Dauer der Einwirkung eines Magnetfeldes geschlossen werden kann. Solche Informationen sind insbesondere bei der Anbringung an Stromzählern von Vorteil, um darzulegen, dass es sich nicht nur um eine Manipulation als solche gehandelt hat, sondern auch, über welche Zeitdauer die Manipulation erfolgt ist. Durch eine solche Manipulation wird Strom verbraucht, ohne dass der Stromzähler diesen Verbrauch registriert.

Nach einer bevorzugten Ausgestaltung der Erfindung ist vorgesehen, dass die gelförmige Funktionsschicht lösungsmittelfrei ist. Dadurch wird eine nicht trocknende Funktionsschicht erzielt und die Langlebigkeit des Sicherheitsetikettes sichergestellt. Durch diese nicht trocknende Funktionsschicht bleibt die Funktion des Auswanderns der Metallteilchen aus der Funktionsschicht erhalten.

Nach einer weiteren bevorzugten Ausgestaltung der Erfindung ist vorgesehen, dass die gelartige Funktionsschicht mit magnetisch ansprechenden Metallteilchen gesättigt ist. Dadurch wird erzielt, dass in der Funktionsschicht eine gleichmäßige Verteilung der Magnetteilchen gegeben und selbst nach längerem Lagern oder Anbringen eines solchen Sicherheitsetiketts an einem Gegenstand eine gleichbleibende Indikation von Magnetfeldeinflüssen ermöglicht und darstellbar ist.

Die Abdeckschicht des Sicherheitsetiketts ist bevorzugt lösungsmittelfrei ausgebildet. Durch die lösemittelfreie Ausgestaltung wird in Analogie zur Funktionsschicht die Langlebigkeit erzielt.

Des Weiteren ist bevorzugt vorgesehen, dass die Abdeckschicht in einer ebenen Erstreckungsrichtung größer als die abzudeckende gelförmige Funktionsschicht ausgebildet ist. Dadurch wird sichergestellt, dass die in der Funktionsschicht enthaltenen Metallteilchen nicht an die sichtbare Oberfläche durchschimmern und den Eindruck einer Manipulation erwecken. Vielmehr wird bevorzugt durch die Abdeckschicht der Anzeigebereich begrenzt, wobei bevorzugt die Schutzfolie zumindest im Bereich der Abdeckschicht transparent ausgebildet ist.

Des Weiteren ist bevorzugt vorgesehen, dass auf der Funktionsschicht durch eine Bestrahlung, insbesondere UV-Bestrahlung, eine photopolymerisierte Schicht ausgebildet ist. Diese photopolymerisierte Schicht beziehungsweise hauchdünne Haut ermöglicht zum einen während der Herstellung des Sicherheitsetiketts, dass die gelartige Funktionsschicht in ihrer aufgebrachten Position und Form verbleibt. Zum anderen ist diese photopolymerisierte Schicht oder Haut auf der Funktionsschicht maßgeblich für den Anteil der Metallteilchen, die von der Funktionsschicht in die Abdeckschicht wandern, und bestimmt somit die Einfärbung oder Eintrübung der Abdeckschicht in Abhängigkeit der Einwirkdauer eines Magnetfeldes mit.

Nach einer weiteren bevorzugten Ausgestaltung der Erfindung ist vorgesehen, dass auf der Abdeckschicht durch eine Bestrahlung, insbesondere UV-Bestrahlung, eine photopolymerisierte Schicht oder Haut herstellbar ist. Die Bestrahlung der Funktionsschicht und/oder der Abdeckschicht kann durch eine UV-Lampe, eine Laserbestrahlung oder dergleichen erfolgen. Für diese photopolymerisierte Schicht oder Haut gilt analoges wie zur Funktionsschicht.

Des Weiteren ist bevorzugt vorgesehen, dass in Abhängigkeit der Viskosität der gelförmigen Funktionsschicht und/oder der Dicke der photopolymerisierten Schicht auf der Funktionsschicht die Durchwanderungsgeschwindigkeit der magnetischen Metallteilchen in die Abdeckschicht bestimmbar ist. Bei beispielsweise einer geringen Viskosität wird die Durchwanderungsgeschwindigkeit erniedrigt. Analoges gilt für die Ausbildung der photopolymerisierten Schicht mit einer zunehmenden Dicke. Dadurch können Sicherheitsetiketten zur Verfügung gestellt werden, welche beispielsweise eine Manipulation von mehr als 24 Stunden, mehr als einer Woche oder mehr als einen Monat erfassen, da erst nach dieser Zeitdauer aufgrund der Viskosität der gelförmigen Funktionsschicht und/oder der Dicke der photopolymerisierten Schicht ein Durchwandern der Metallteilchen und Einlagern in der Abdeckschicht erfolgt ist, so dass diese in der Abdeckschicht eingelagerten Metallteilchen sichtbar sind. Durch diese Parameter lassen sich auch Indikatorzonen auf einem Sicherheitsetikett realisieren, welche bei unterschiedlichen Einwirkdauern ansprechen, wobei die einzelnen Indikatorzonen, welche die Funktionsschicht, die Abdeckschicht und die gegebenenfalls jeweils darauf vorgesehenen photopolymerisierten Schichten mit unterschiedlichen Parametern zur Durchwanderung umfassen.

Des Weiteren ist bevorzugt vorgesehen, dass in Abhängigkeit der Viskosität der Abdeckschicht und/oder der Dicke der darauf sich befindenden photopolymerisierten Schicht eine Durchwanderungsgeschwindigkeit der magnetischen Metallteilchen in die Abdeckschicht bestimmt ist. Analoges gilt für die Funktionsschicht. In Abhängigkeit der verwendeten gelförmigen Materialien können unterschiedlich dicke photopolymerisierte Schichten auf der Funktionsschicht und der Abdeckschicht ausgebildet werden, um die entsprechenden Durchwanderungen der Metallteilchen zu erzielen und daraus die entsprechenden Rückschlüsse bezüglich den Manipulationen abzuleiten.

Die Abdeckschicht ist bevorzugt mit von den Metallteilchen abweichenden Farbpigmenten versehen. Dadurch kann eine Einfärbung oder Eintrübung, insbesondere eine Graufärbung der Abdeckschicht bei der Verwendung von weißen oder hellen Farbpigmenten und dunklen Metallteilchen, gegeben sein, wobei der Grad der Einfärbung die Dauer der Anlage eines permanenten Magnetfeldes darsteilt. Die zunehmende Graufärbung der Abdeckschicht beruht auf der zunehmenden Anzahl der Metallteilchen, insbesondere Ferritpulverteilchen, die in die Abdeckschicht wandern, so dass daraus eine Aussage über die Dauer der Magnetfeldeinwirkung abgelesen werden kann.

Bevorzugt ist vorgesehen, dass die Abdeckschicht zumindest bereichsweise als transparente Folie ausgebildet ist. Dadurch ist ein einfaches Erkennen gegebenenfalls erfolgter Manipulationen und ein gleichzeitiger Schutz der Abdeckschicht ermöglicht. Zur einfachen Herstellung kann vorgesehen sein, das die Trägerschicht sowohl die Funktionsschicht als auch die Abdeckschicht aufnimmt und transparent ausgebildet ist, so dass keine separate Schutzschicht erforderlich ist.

Die der Erfindung zugrunde liegende Aufgabe wird des Weiteren durch die Merkmale des Anspruchs 13 gelöst. Durch das erfindungsgemäße Verfahren zur Herstellung des Sicherheitsetiketts wird eine einfache und kostengünstige Herstellung ermöglicht. Dabei ist vorgesehen, dass die auf der Trägerschicht aufgebrachte gelförmige Funktionsschicht mit darin eingelagerten Metallteilchen und die der Funktionsschicht zuzuordnende Abdeckschicht spiegelbildlich entlang einer Geraden auf die Trägerschicht aufgebracht werden, damit nach deren Aufbringung ein Zusammenklappen entlang der Spiegelgeraden ermöglicht wird, so dass die Abdeckschicht der Funktionsschicht zugeordnet wird und diese überdeckt. Dadurch kann eine einfache und sichere Handhabung der gelförmigen Funktionsschicht und Abdeckschicht ermöglicht werden, wobei die bereichsweise aufgebrachten Schichten in ihrer Gestalt beibehalten werden können. Durch das Zusammenklappen der Transportschicht und dem deckungsgleichen Übereinanderbringen von der zumindest einen Abdeckschicht zur zumindest einen Funktionsschicht ist ein kostengünstiges Verfahren ermöglicht, welches insbesondere eine kontinuierliche Herstellung der Sicherheitsetiketten als Bahnware ermöglicht.

Nach einer vorteilhaften Weiterbildung des Verfahrens ist vorgesehen, dass die Funktionsschicht mit zumindest einer Bestrahlungsquelle photopolymerisiert wird. Diese Photopolymerisation wird bevorzugt vor dem Zusammenklappen der Trägerschicht erfolgen. Dadurch kann die gelförmige Funktionsschicht mit einer dünnen, vorzugsweise hauchdünnen,

Haut oder Schicht nach oben abgeschlossen werden, wobei diese Schicht zusätzlich als Zeitindikator für den Magnetfeldeinfluss vorgesehen ist.

Nach einer weiteren vorteilhaften Ausgestaltung des Verfahrens ist vorgesehen, dass zumindest die Funktionsschicht, die Abdeckschicht oder die Klebemittelschicht durch ein Siebdruckverfahren aufgebracht wird. Dadurch können die einzelnen Schichten durch bekannte Siebdrucktechniken einfach und kostengünstig aufgebracht werden.

Des Weiteren ist bevorzugt vorgesehen, dass die Funktionsschicht mit einem Anteil von wenigstens 40 % magnetisch ansprechenden Metallteilchen gesättigt wird. Dadurch wird eine gleichmäßige Verteilung der Metallteilchen in der Funktionsschicht ermöglicht, was einem ungleichen Absetzen nach einem längeren Gebrauch, ohne dass ein Magnetfeldeinfluss gegeben war, entgegenwirkt.

Des Weiteren ist bevorzugt vorgesehen, dass die Abdeckschicht mit einem Farbpartikelanteil von wenigstens 40 % gesättigt wird. Gleichzeitig werden die Farbpartikel mit einer von den Metallteilchen abweichenden Farbe ausgewählt. Dadurch kann eine vollständig abdeckende Abdeckschicht vorgesehen werden, welche in Abhängigkeit des Durchwanderungsgrades durch die Metallteilchen eine Einfärbung einnimmt, die wiederum ein Maß der Dauer des Magnetfeldeinflusses darstellt.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
- Figur 1: eine schematische Seitenansicht der erfindungs- gemäßen Ausgestaltung eines Sicherheitseti- ketts,
- Figur 2: eine schematische Ansicht auf das Sicherheits- etikett gemäß Figur 1 und
- Figuren 3a bis c: schematisch dargestellte Schritte zur Herstellung eines Sicherheitsetiketts gemäß Figur 1.

In Figur 1 ist eine schematisch vergrößerte Schnittdarstellung eines Sicherheitsetiketts 11 zur Visualisierung von darauf einwirkenden magnetischen Einflüssen dargestellt. Solche Sicherheitsetiketten 11 weisen bevorzugt eine flächige Erstreckung von wenigen Quadratmillimetern bis einigen Quadratzentimetern auf. Das Sicherheitsetikett 11 umfasst einen Schichtaufbau 12 mit einer Trägerschicht 14, die gemäß dem Ausführungsbeispiel mit einer fest haftenden Klebeschicht 16 und einer darauf zum Schutz angeordneten Schutzfolie 17 versehen ist. Eine solche Klebeschicht 16 und Schutzfolie 17 kann sowohl auf der Unter- als auch der Oberseite des Sicherheitsetikett 11 bedarfsmäßig aufgebracht werden. Eine solche Schutzfolie 17 wird unmittelbar vor dem Anbringen des Sicherheitsetiketts 11 an seinem Bestimmungsort abgezogen, so dass ein selbstklebendes Sicherheitsetikett 11 ausgebildet und an dem Bestimmungsort anbringbar ist.

Die Trägerschicht 14 nimmt eine gelförmige Funktionsschicht 18 auf, welche sich zumindest bereichsweise entlang der Trägerschicht 14 erstreckt. Diese gelförmige Funktionsschicht 18 ist lösungsmittelfrei ausgebildet. Beispielsweise ist die Funktionsschicht 18 punkt- oder tropfenförmig auf der Trägerschicht 14 aufgebracht. Analog kann die Funktionsschicht 18 in der Draufsicht gesehen auch quadratisch oder rechteckförmig aufgebracht werden. Des Weiteren können Muster oder graphische Gestaltungen auf der Funktionsschicht 18 vorgesehen sein, die bevorzugt über eine Maske aufgebracht werden.

In die Funktionsschicht 18 sind magnetisch ansprechende Metallteilchen eingelagert, wobei ein Anteil von wenigstens 60 % Metallteilchen vorgesehen ist, so dass die gelartige Funktionsschicht 18 gesättigt ist. Zwischen den Funktionsschichten 18 ist bevorzugt eine Klebemittelschicht 19 vorgesehen, welche in der Erstreckungsrichtung der Trägerschicht 14 die Funktionsschicht 18 begrenzen.

In Abhängigkeit der Größe und der Funktion des Sicherheitsetiketts 11 können eine Funktionsschicht 18 oder mehrere Funktionsschichten 18, die beispielsweise in Reihe, rasterförmig oder mit weiteren Mustern angeordnet sind, auf der Trägerschicht 14 vorgesehen sein. Die Anbringung von mehreren Funktionsschichten 18 kann zur Absicherung eines größeren Bereiches gegen Einwirkungen vorgesehen sein. Des Weiteren können die Funktionsschichten 18 in ihrer Ausgestaltung und im Aufbau voneinander abweichend sein, um unterschiedliche Einwirkdauern von Magnetfeldeinflüssen zu visualisieren. Darüber hinaus können einzelne Funktionsschichten baugleich ausgebildet werden, um eine Redundanz zu ermöglichen und die erfasste Manipulation der redundanten Funktionsschichten 18 auf deren Richtigkeit zu prüfen.

Der Trägerschicht 14 gegenüberliegend weist die Funktionsschicht 18 eine photopolymerisierte Schicht 21 auf, die als hauchdünne Schicht oder als hauchdünnes Häutchen ausgebildet ist. Die Funktionsschicht 18 mit der photopolymerisierten Schicht 21 wird von einer Abdeckschicht 24 vollständig abgedeckt. Die Abdeckschicht 24 ist bevorzugt in deren ebenen Erstreckungsrichtung, also in der Erstreckungsrichtung entlang der X-Y-Ebene, größer ausgebildet als die Funktionsschicht 18, so dass eine vollständige Abdeckung der Funktionsschicht 18 sichergestellt ist. Die Abdeckschicht 24 ist bevorzugt als lösungsmittelfreies Gel vorgesehen, welches ebenfalls mit einer photopolymerisierten Schicht 26 ausgebildet sein kann. Die Abdeckschicht 24 ist mit einem Farbpigment gesättigt, welches abweichend von der Farbe der Metallteilchen ausgebildet ist. Die Abdeckschicht 24 wird von einer Schutzfolie 28 getragen, welche zumindest im Bereich der Abdeckschicht 24 transparent ausgebildet ist. In einem bevorzugten Ausführungsbeispiel, das nachfolgend beschrieben wird, entspricht die Schutzfolie 28 einem Teil der Trägerschicht 14. Die Abdeckschicht 24 ist in horizontaler Ausrichtung beziehungsweise entlang der X-Y-Ebene ebenfalls durch die Klebemittelschicht 19 begrenzt.

In Figur 2 ist eine Draufsicht auf das erfindungsgemäße Sicherheitsetikett 11 gemäß Figur 1 dargestellt. Durch die zumindest bereichsweise transparente Schutzfolie 28 ist die Abdeckschicht 24 sichtbar. Aufgrund der mit Farbpigmenten gesättigten Abdeckschicht 24 ist die jeweils darunter liegende Funktionsschicht 18 nicht sichtbar und nur strichpunktiert dargestellt. Sobald nun ein Einfluss eines Magnetfeldes auf das Sicherheitsetikett 11 wirkt, beginnen ab einer bestimmten Magnetfeldkraft die Magnetteilchen zu wandern, indem diese durch die gelförmige Funktionsschicht 18, durch die photopolymerisierte Schicht 21 der Funktionsschicht und gegebenenfalls durch die photopolymerisierte Schicht 26 in die Abdeckschicht 24 hineinwandern und sich in der Abdeckschicht 24 einlagern beziehungsweise die Durchwanderung durch die an die Abdeckschicht 24 angrenzende Schutzschicht gestoppt wird. Eine dadurch gegebene Einfärbung der Abdeckschicht 24 signalisiert das Vorhandensein des Magnetfeldeinfiusses mit einer Mindestkraft als solcher und bei zunehmender Verfärbung die Dauer der Einwirkung des Magnetfeldes. Beispielsweise können, wie in Figur 2 dargestellt ist, vier Indikatoren 29 bestehend aus der Funktionsschicht 18, der photopolymerisierten Schicht 21, gegebenenfalls der photopolymerisierten Schicht 26 und der Abdeckschicht 24 vorgesehen sein, wobei jeder der Indikatoren 29 eine von einander abweichende Viskosität der Funktionsschicht 18 und Abdeckschicht 24 sowie eine abweichende Schichtdicke der photopolymerisierten Schicht 21 und gegebenenfalls der weiteren photopolymerisierten Schicht 26 aufweist. Dadurch wird ermöglicht, dass ein Sicherheitsetikett 11 mit beispielsweise einer vierstufigen Anzeige ausgebildet wird, welche in Abhängigkeit der Einwirkdauer nach und nach die Einwirkung in der jeweiligen Abdeckschicht 24 anzeigt. Somit zeigt beispielsweise der Indikator 29' erst dann eine beginnende Einfärbung an, nachdem der Indikator 29 bereits eine vollständige Einfärbung eingenommen hat. Analoges gilt für den Indikator 29" und 29"'.

Alternativ kann vorgesehen sein, dass der Indikator 29 und 29' redundant ausgebildet sind, so dass das Sicherheitsetikett 11 eine Prüfung der eigenen Anzeige in der Abdeckschicht 24 ermöglicht.

In den Figuren 3a bis c sind einzelne Verfahrensschritte zur Herstellung eines erfindungsgemäßen Sicherheitsetiketts 11 dargestellt. Auf eine Trägerschicht 14, die zumindest bereichsweise bevorzugt transparent ausgebildet ist, wird eine Funktionsschicht 18, die punkt- oder tropfenförmig ausgebildet ist, aufgebracht. Davor, gleichzeitig oder danach kann die Abdeckschicht 24 aufgebracht werden, welche bevorzugt spiegelsymmetrisch entlang einer Geraden 31 erfolgt und einer später noch zu beschreibenden Faltkante entspricht. Die Klebemittelschicht 19 kann anschließend aufgebracht werden. Alternativ kann auch vorgesehen sein, dass die Klebemittelschicht 19 zuerst oder nach dem Aufbringen der Funktionsschicht 18 und vor dem Aufbringen der Abdeckschicht 24 aufgebracht wird. Das Aufbringen dieser Schichten 18, 19 und 24 erfolgt in einem Siebdruckverfahren. In einem nachfolgenden Arbeitsschritt wird durch eine UV-Bestrahlungsquelle auf der Funktionsschicht 18 und der Abdeckschicht 24 eine photopolymerisierte Schicht 21 und 26 ausgebildet, wie aus Figur 3 hervorgeht.

Im nachfolgenden Arbeitsschritt wird die Trägerschicht 14 entlang der Geraden 31, welche eine Faltkante darstellt, zusammengeklappt, so dass die Abdeckschicht 24 die Funktionsschicht 18 vollständig überdeckt. Dies ist in Figur 3c dargestellt. Im Anschluss daran werden die Randbereiche, sofern erforderlich, beschnitten, und auf eine Oberseite oder Unterseite des Sicherheitsetiketts 11 wird die Klebstoffschicht 16 mit einer zum Schutz vorgesehenen Schutzfolie 17 aufgebracht.

Alle vorbeschriebenen Merkmale sind jeweils für sich betrachtet und in beliebiger Kombination miteinander erfindungswesentlich.

## Patentansprüche

1. Sicherheitsetikett zur Visualisierung von darauf einwirkenden magnetischen Einflüssen durch in einen Schichtaufbau (12) angeordnete magnetisch ansprechende Metallteilchen, wobei der Schichtaufbau (12) zumindest eine Trägerschicht (14) umfasst, wobei eine Funktionsschicht (18) mit magnetisch ansprechenden Metallteilchen auf die Trägerschicht (14) zumindest bereichsweise aufgebracht ist, und wobei die Funktionsschicht (18) von einer Abdeckschicht (24) überdeckt ist, die an einer Schutzschicht (28) vorgesehen ist, **dadurch gekennzeichnet, dass** die Funktionsschicht (18) gelförmig mit darin eingelagerten magnetisch ansprechenden Metallteilchen ist, dass die Funktionsschicht (18) von einer auf der Trägerschicht (14) angeordneten Klebemittelschicht (19) umgeben ist, und dass die Abdeckschicht (24) gelartig ist, so dass die unter magnetischem Einfluss stehenden magnetisch ansprechbaren Metallteilchen aus der Funktionsschicht (18) in die Abdeckschicht (24) wandern können und der Anteil der in die Abdeckschicht (24) gelangten Metallteilchen visualisierbar ist.

2. Sicherheitsetikett nach Anspruch 1, **dadurch gekennzeichnet, dass** die gelförmige Funktionsschicht (18) lösungsmittelfrei ist.

3. Sicherheitsetikett nach Anspruch 1, **dadurch gekennzeichnet, dass** die gelförmige Funktionsschicht (18) mit magnetisch ansprechbaren Metallteilchen gesättigt ist.

4. Sicherheitsetikett nach Anspruch 1, **dadurch gekennzeichnet, dass** die Abdeckschicht (24) als lösungsmittelfreie Schicht ausgebildet ist.

5. Sicherheitsetikett nach Anspruch 1, **dadurch gekennzeichnet, dass** die Abdeckschicht (24) in einer ebenen Erstreckungsrichtung größer als die abzudeckende gelförmige Funktionsschicht (18) ausgebildet ist.

6. Sicherheitsetikett nach Anspruch 1, **dadurch gekennzeichnet, dass** auf der gelförmigen Funktionsschicht (18) und/oder der Abdeckschicht (24) eine photopolymerisierte Schicht durch eine Bestrahlung herstellbar ist.

7. Sicherheitsetikett nach einem der vorhergehenden Ansprüche, **dadurch gekennzeichnet, dass** in Abhängigkeit der Viskosität der Funktionsschicht (18) und/oder in Abhängigkeit der Dicke der polymerisierten Schicht (21) auf der Funktionsschicht (18) die Durchwanderungsgeschwindigkeit der magnetischen Metallteilchen in die Abdeckschicht (24) bestimmbar ist.

8. Sicherheitsetikett nach einem der vorhergehenden Ansprüche, **dadurch gekennzeichnet, dass** in Abhängigkeit der Viskosität der Abdeckschicht (24) und/oder in Abhängigkeit der Dicke der photopolymerisierten Schicht (26) der Abdeckschicht (24) das Einwandern der magnetischen Metallteilchen in die Abdeckschicht (24) bestimmbar ist.

9. Sicherheitsetikett nach einem der vorhergehenden Ansprüche, **dadurch gekennzeichnet, dass** die Abdeckschicht (24) mit von den Metallteilchen abweichenden Farbpigmenten versehen und vorzugsweise die Schutzfolie (28) zumindest im Bereich der Abdeckschicht (24) als transparente Folie ausgebildet ist.

10. Verfahren zur Herstellung eines Sicherheitsetiketts (11) zur Visualisierung von darauf einwirkenden magnetischen Einflüssen
- bei dem auf einer Trägerschicht (14) eine sich zumindest bereichsweise entlang der Ebene der Trägerschicht (14) erstreckende gelförmige Funktionsschicht (18) mit darin eingelagerten magnetisch ansprechenden Metallteilchen aufgebracht wird,
- bei dem auf eine Trägerschicht (14) spiegelbildlich zum zumindest einen Funktionselement (18) eine sich zumindest bereichsweise entlang der Ebene der Trägerschicht (14) erstreckende Abdeckschicht (24) aufgebracht wird, welche in flächiger Erstreckungsrichtung gleich oder größer als die Funktionsschicht (18) ausgebildet ist,
- bei dem auf die nicht durch die Funktionsschicht (18) und Abdeckschicht (24) abgedeckten Bereiche der Trägerschicht (14) eine Klebemittelschicht (19) aufgetragen wird und
- bei dem die Trägerschicht (14) entlang einer Geraden der spiegelbildlichen Anordnung von der zumindest einen Funktionsschicht (18) und der zumindest einer Abdeckschicht (24) gefalten und zusammengeklappt wird, so dass die Abdeckschicht (24) die Funktionsschicht (18) überdeckt.

11. Verfahren nach Anspruch 10, **dadurch gekennzeichnet, dass** die gelförmige Funktionsschicht (18), insbesondere vor dem Zusammenklappen der Trägerschicht (14), mit einer Bestrahlungsquelle, vorzugsweise mit einer UV-Bestrahlungsquelle, photopolymerisiert wird.

12. Verfahren nach Anspruch 10, **dadurch gekennzeichnet, dass** die Abdeckschicht (24) mit einer Bestrahlungsquelle, vorzugsweise UV-Bestrahlungsquelle, photopolymerisiert wird.

13. Verfahren nach Anspruch 10, **dadurch gekennzeichnet, dass** zumindest die Funktionsschicht (18), die Abdeckschicht (24) oder die Klebemittelschicht (19) durch ein Siebdruckverfahren oder Ink-Jet-Verfahren aufgebracht wird.

14. Verfahren nach Anspruch 10, **dadurch gekennzeichnet, dass** die gelförmige Funktionsschicht (18) mit einem Anteil von wenigstens 40 % magnetisch ansprechenden Metallteilchen gesättigt wird.

15. Verfahren nach Anspruch 10, **dadurch gekennzeichnet, dass** die Abdeckschicht (24) mit Farbpartikeln, welche in der Farbe abweichend von den magnetisch ansprechenden Metallteilchen sind, von wenigstens 40 % gesättigt wird.

## Claims

1. A safety label allowing magnetic influences exerted thereon to be visualised by means of magnetically responsive metal particles arranged in a multi-layer construction (12), with the multi-layer construction (12) comprising at least one support layer (14), with a function layer (18) comprising magnetically responsive metal particles applied at least in specific zones to the support layer (14) and the function layer (18) is covered by a covering layer (24), provided on a protective layer (28), **characterized in that** the function layer (18) is gel-like and incorporating magnetically responsive metal particles, that the function layer (18) is surrounded by an adhesive layer (19) arranged on the support layer (14) and the covering layer (29) is gel-like such that the magnetically responsive metal particles may migrate from the function layer (18) to the covering layer (24) when exposed to a magnetic influence and the proportion of metal particles having passed into the covering layer (24) is visualable.

2. The safety label as claimed in claim 1, **characterised in that** the gel-like function layer (18) is solvent-free.

3. The safety label as claimed in claim 1, **characterised in that** the gel-like function layer (18) is saturated with magnetically responsive metal particles.

4. The safety label as claimed in claim 1, **characterised in that** the covering layer (24) is realised in the form of a gel-like and preferably solvent-free layer.

5. The safety label as claimed in claim 1, **characterised in that** the covering layer (24), as considered in a planiform extension, is larger than the gel-like function layer (18) that is to be covered.

6. The safety label as claimed in claim 1, **characterised in that** on the gel-like function layer (18) and/or the covering layer (24) a photopolymerised layer is formed using irradiation.

7. The safety label as claimed in any of the preceding claims, **characterised in that** the transmigration speed of the magnetic metal particles into the covering layer (24) is determined as a function of the viscosity of the function layer (18) and/or the thickness of the polymerised layer (21) present on the function layer (18).

8. The safety label as claimed in any of the preceding claims, **characterised in that** the immigration of the magnetic metal particles into the covering layer (24) is determined as a function of the viscosity of the covering layer (24) and/or the thickness of the photopolymerised layer (26) of the covering layer (24).

9. The safety label as claimed in any of the preceding claims, **characterised in that** the covering layer (24) is provided with coloured pigments which are different from the metal particles and the protective film (28) is preferably realised as a transparent film, at least in the zone of the covering layer (24).

10. A method for fabricating a safety label (11) allowing magnetic influences exerted thereon to be visualised
- in which a gel-like function layer (18) is applied to a support layer (14) and extends along the plane of the support layer (14), at least over specific zones,
- in which a covering layer (24) is applied to a support layer (14) in a mirror-symmetric manner with respect to the at least one function element (18) and extends along the plane of the support layer (14), at least over specific zones, said covering layer being formed in a planiform extension with a size equal to, or larger than, the function layer (18),
- in which an adhesive layer (19) is applied to the zones of the support layer (14) which are not covered by the function layer (18) and the covering layer (24), and
- in which the support layer (14) is bent and folded up along a straight line of the mirror-inverted arrangement formed between the at least one function layer (18) and the at least one covering layer (24), such that the covering layer (24) covers the function layer (18).

11. The method as claimed in claim 10, **characterised in that**, in particular prior to the folding-up of the support layer (14), the gel-like function layer (18) is photopolymerised using an irradiation source, preferably a UV irradiation source.

12. The method as claimed in claim 10, **characterised in that** the covering layer (24) is photopolymerised using an irradiation source, preferably a UV irradiation source.

13. The method as claimed in claim 10, **characterised in that** at least one of the function layer (18), the covering layer (24) and the adhesive layer (19) is applied using a screen printing technique or an ink-jet printing technique.

14. The method as claimed in claim 10, **characterised in that** the gel-like function layer (18) is saturated to a proportional extent of at least 40 % with magnetically responsive metal particles.

15. The method as claimed in claim 10, **characterised in that** the covering layer (24) is saturated to an extent of at least 40 % with coloured particles which are of a different colour than the magnetically responsive metal particles.

## Revendications

1. Etiquette de sécurité permettant de visualiser des influences magnétiques s'exerçant sur celle-ci, et ce au moyen de particules métalliques magnétiquement sensibles, arrangées dans une disposition en couches (12), la disposition en couches (12) comprenant au moins une couche support (14), une couche fonctionnelle (18) avec des particules métalliques magnétiquement sensibles étant appliquée, au moins dans certaines zones, sur la couche support (14), et la couche fonctionnelle (18) étant recouverte par une couche de recouvrement (24) qui est prévue au niveau d'une couche protectrice (28), **caractérisée en ce que** la couche fonctionnelle (18) est une couche ayant la consistance d'un gel dans laquelle sont incorporées des particules métalliques magnétiquement sensibles, **en ce que** la couche fonctionnelle (18) est entourée par une couche de substance adhésive (19) disposée sur la couche support (14), et **en ce que** la couche de recouvrement (24) présente la consistance d'un gel, de sorte que les particules métalliques magnétiquement sensibles peuvent migrer, lorsqu'elles se trouvent sous influence magnétique, de la couche fonctionnelle (18) vers la couche de recouvrement (24) et qu'il est possible de visualiser la part des particules métalliques ayant atteint la couche de recouvrement (24).

2. Etiquette de sécurité selon la revendication 1, **caractérisée en ce que** la couche fonctionnelle (18) ayant la consistance d'un gel est exempte de solvants.

3. Etiquette de sécurité selon la revendication 1, **caractérisée en ce que** la couche fonctionnelle (18) ayant la consistance d'un gel est saturée en particules métalliques magnétiquement sensibles.

4. Etiquette de sécurité selon la revendication 1, **caractérisée en ce que** la couche de recouvrement (24) est réalisée sous forme de couche exempte de solvants.

5. Etiquette de sécurité selon la revendication 1, **caractérisée en ce que** la couche de recouvrement (24) est formée de manière à être, dans une direction d'extension plane, plus grande que la couche fonctionnelle (18) ayant la consistance d'un gel qu'elle doit recouvrir.

6. Etiquette de sécurité selon la revendication 1, **caractérisé en ce qu'**il est possible de fabriquer, par irradiation, une couche photopolymérisée sur la couche fonctionnelle (18) ayant la consistance d'un gel et/ou sur la couche de recouvrement (24).

7. Etiquette de sécurité selon l'une des revendications précédentes, **caractérisée en ce qu'**il est possible de déterminer, en fonction de la viscosité de la couche fonctionnelle (18) et/ou en fonction de l'épaisseur de la couche polymérisée (21) située sur la couche fonctionnelle (18), la vitesse à laquelle les particules métalliques magnétiques traversent ladite ou lesdites couches pour entrer dans la couche de recouvrement (24).

8. Etiquette de sécurité selon l'une des revendications précédentes, **caractérisée en ce qu'**il est possible de déterminer, en fonction de la viscosité de la couche de recouvrement (24) et/ou en fonction de l'épaisseur de la couche photopolymérisée (26) de la couche de recouvrement (24), la migration des particules métalliques magnétiques dans la couche de recouvrement (24).

9. Etiquette de sécurité selon l'une des revendications précédentes, **caractérisée en ce que** la couche de recouvrement (24) est pourvue de pigments colorés se distinguant des particules métalliques, et **en ce que** de préférence la feuille protectrice (28) est réalisée, au moins dans la zone de la couche de recouvrement (24), sous forme de feuille transparente.

10. Procédé permettant de fabriquer une étiquette de sécurité (11) permettant de visualiser des influences magnétiques s'exerçant sur celle-ci,
- lors duquel est appliquée sur une couche support (14) une couche fonctionnelle (18) ayant la consistance d'un gel s'étendant, au moins dans certaines zones, le long du plan de la couche support (14) et dans laquelle sont incorporées des particules métalliques magnétiquement sensibles,
- lors duquel est appliquée sur une couche support (14) de manière renversée par rapport audit au moins un élément fonctionnel (18) une couche de recouvrement (24) s'étendant, au moins dans certaines zones, le long du plan de la couche support (14), et qui est réalisée, dans la direction d'extension plane, de manière à être de taille égale ou supérieure à celle de la couche fonctionnelle (18).
- lors duquel une couche de substance adhésive (19) est appliquée sur les zones de la couche support (14) qui ne sont pas recouvertes par la couche fonctionnelle (18) et par la couche de recouvrement (24), et
- lors duquel la couche support (14) est pliée et rabattue le long d'une droite de la disposition renversée de ladite au moins une couche fonctionnelle (18) et de ladite au moins une couche de recouvrement (24), de sorte que la couche de recouvrement (24) recouvre la couche fonctionnelle (18).

11. Procédé selon la revendication 10, **caractérisé en ce que** la couche fonctionnelle (18) ayant la consistance d'un gel est photopolymérisée au moyen d'une source de rayonnement, de préférence une source de rayonnement ultraviolet, et ce en particulier avant que ne soit rabattue la couche support (14).

12. Procédé selon la revendication 10, **caractérisé en ce que** la couche de recouvrement (24) est photopolymérisée au moyen d'une source de rayonnement, de préférence une source de rayonnement ultraviolet.

13. Procédé selon la revendication 10, **caractérisé en ce qu'**au moins la couche fonctionnelle (18), la couche de recouvrement (24) ou la couche de substance adhésive (19) est appliquée par procédé de sérigraphie ou procédé par jet d'encre.

14. Procédé selon la revendication 10, **caractérisé en ce que** la couche fonctionnelle (18) ayant la consistance d'un gel est saturée à un pourcentage d'au moins 40 % de particules métalliques magnétiquement sensibles.

15. Procédé selon la revendication 10, **caractérisé en ce que** la couche de recouvrement (24) est saturée à au moins 40 % de particules colorées qui se distinguent, de par la couleur, des particules métalliques magnétiquement sensibles.
